# EUROPÄISCHE PATENTSCHRIFT

(11) **EP 1 492 647 B1**
(45) Veröffentlichungstag und Bekanntmachung des Hinweises auf die Patenterteilung: **30.08.2006**
(21) Anmeldenummer: 03744854.5
(22) Anmeldetag: 25.03.2003
(51) Int. Cl.: B24D 11/00

(54) **VERFAHREN ZUR HERSTELLUNG VON JUMBO-ROLLEN FÜR DIE FERTIGUNG VON SCHLEIFMITTELN**
PROCESS FOR PRODUCING JUMBO ROLLS FOR THE PRODUCTION OF ABRASIVES
PROCÉDÉ DE REALISATION DE ROULEAUX JUMBO POUR PRODUIRE DES MATERIAUX ABRASIFS

(30) Priorität: 26.03.2002 DE 20204849 U
(43) Veröffentlichungstag der Anmeldung: 05.01.2005
(73) Patentinhaber: Hexion Specialty Chemicals GmbH, 58642 Iserlohn-Letmathe (DE); IMT S.R.L., 20146 Milano (IT)
(72) Erfinder: DERN, Heinz-Jürgen, 58706 Menden (DE); LESIZZA, Claudio, I-20146 Milan (IT); TONIN, Guglielmo, I-20024 Garbagnate Milanese (IT)
(86) Internationale Anmeldenummer: PCT/EP2003/003102
(87) Internationale Veröffentlichungsnummer: WO 2003/080295

(56) Entgegenhaltungen:
- EP-A- 0 552 698
- DE-A- 2 146 369
- US-A- 3 020 139
- US-A- 3 034 266
- US-A- 4 163 647

## Beschreibung

Die Erfindung betrifft ein Verfahren zur Herstellung von Jumbo-Rollen bei der Fertigung von Schleifmitteln auf Unterlage.

Bei dieser Fertigung wird ein endloses Band aus Trägermaterial kontinuierlich in mehreren hintereinander geschalteten Verfahrensschritten mit einem Grundbindemittel, mit Schleifmaterial und mindestens einem Deckbindemittel versehen. Jeweils nach dem Aufbringen der Bindemittelschichten erfolgt eine Trocknung bzw. eine Verhärtung des duroplastischen Bindemittels. Am Endes des Fertigungsprozesses wird das beschichtete, getrocknete und vorgehärtete, klebfreie Schleifband auf einer Aufwickelvorrichtung zu einer sog. Jumbo-Rolle aufgerollt (vergl. Gardziella, Pilato, Knop; Phenolic Resins, 2. Auflage (2000), Springer Verlag, Seite 345).

Zur Aushärtung des duroplastischen Bindemittels wird die Jumbo-Rolle in einen Ofen eingebracht und dort auf eine Temperatur oberhalb der Härtungstemperatur des duroplastischen Bindemittels, in der Regel, bei Verwendung von Phenolharzen als Bindemittel auf eine Temperatur >130°C aufgeheizt.

Das Schleifband wird zwar im Verlauf seiner Herstellung, insbesondere bei der Vorhärtung des Bindemittels im sog. Deckbindungsofen bereits auf eine erhöhte Temperatur aufgeheizt, jedoch geht diese thermische Energie auf dem Weg vom Deckbindungsofen zur Aufwickelvorrichtung durch Brems- und Führungswalzen sowie den Weg durch die kalte Hallenluft weitgehend verloren. Sie muß im Härtungsofen für die Jumbo-Rolle neu zugeführt werden.

Je nach Größe der Jumbo-Rolle und insbesondere bei hohen Differenzen zwischen der Temperatur des Schleifbandes beim Austritt aus dem Deckbindungsofen und an der Aufwickelvorrichtung ergeben sich im Ofen starke Temperaturunterschiede in der Jumbo-Rolle: So sind die Kanten und die äußeren Lagen sofort heiß, während sich der Kern der Jumbo-Rolle nur sehr langsam erwärmt. Dadurch tritt nicht nur eine inhomogene Aushärtung des duroplastischen Bindemittels ein, sondern bei blauen Deckbindungen zudem eine sehr stark unterschiedliche Verfärbung der Oberfläche. Durch die Temperaturbelastung verfärben sich die sehr schnell erhitzten und überhitzten Partien des Schleifbandes langsam über grün nach braun, während der innere, kühlere Kern der Jumbo-Rolle schön blau bleibt. Um dieses Problem wenigstens zu mindern, werden die jumbo-Rollen extrem langsam aufgeheizt, was zu hohen Energiekosten einerseits und zu einer schlechten Produktivität andererseits führt.

Die EP 0 552 698 A2 beschreibt ein herkömmliches Verfahren zur Herstellung von Schleifmitteln. Auf das Trägermaterial wird ein Grundharz (make coat) aufgebracht, was erst vor- und nach der Aufbringung des Schleifmaterials ausgehärtet wird. Anschließend erfolgt die Aufbringung der zweiten Bindungsschicht (size coat), die nach einer eventuellen Vorhärtung komplett ausgehärtet wird. Nach der vollständigen Aushärtung der zweiten Bindungsschicht wird das fertige Schleifmittel auf eine Jumborolle aufgewickelt.

Die US 3,020,139 beschreibt die Herstellung eines Schleifproduktes, bei dem auf einem speziellen Träger verschiedene Schichten aufgebracht werden. Die Aushärtung erfolgt ausschließlich Im Jumboofen.

Die DE -OS-2146 369 beschreibt ein Verfahren zur Herstellung von flexiben Schleifmittelgebilden (Bahnen, Bänder, Rollen) bei denen zumindest eine Bindungsschicht während des Trocknens oder während der Härtung mit Wasserdampf beaufschlagt wird. Es ist die Möglichkeit offenbart, dass nach der Aufbringung der zweiten Bindungsschicht diese im planen Zustand getrocknet wird. Das Harz kann dann auf der Rolle z.B. bei erhöhten Temperaturen ausgehärtet werden.

Die US 4,183,847 beschreibt die Herstellung eines Schleifproduktes, bei dem auf spezielle Textilien spezielle Schichten aufgebracht werden. Angaben zur Aushärtung wurden nicht gemacht.

Es ist Aufgabe der vorliegenden Erfindung, ein Verfahren bereitzustellen, mit der sich Jumbo-Rollen bei der Fertigung von Schleifmitteln auf Unterlage so herstellen lassen, daß eine gleichmäßige, schnelle. Aufheizung der Jumbo-Rolle im Ofen ermöglicht wird und damit die eingangs erwahnten Probleme ungleichmäßigen Härtung des Schleifmittels vermieden werden.

Die Lösung der Aufgabe erfolgt durch ein Verfahren gemäß der Ansprüche 1 bis 7.

Das Verfahren besteht darin, daß der Aufwickelvorrichtung für das vorgehärtete Schleifband eine Aufheizvorrichtung direkt vorgeschaltet oder zugeschaltet ist, mit der das Schleifband in seiner gesamten Breite auf eine einheitliche Temperatur aufgeheizt wird. Zweckmäßigerweise liegt diese Temperatur bevorzugt bei oder kurz unterhalb der gewünschten Härtungstemperatur des duroplastischen Bindemittels.

Diese Lösung der erfindungsgemäßen Aufgabe durch ein Verfahren bei dem eine zusätliche Aufheizvorrichtung, die der Aufwickelvorrichtung direkt vorgeschaltet oder zugeschaltet ist, hat den weiteren

Vorteil, daß eine Nachrüstung einer bereits vorhandenen Anlage möglich ist, ohne daß daran große bauliche Veränderungen vorgenommen werden müssen.

Als Aufheizvorrichtung sind alle Vorrichtungen einsetzbar, die eine möglichst hohe und steuerbare Energiedichte liefern, um die Erwärmung des Schleifbandes in möglichst kurzer Zeit und auf möglichst kurzer Weglänge zu erbringen. Derartige Aufheizvorrichtungen sind z.B. Strahler, insbesondere Wärme- oder Infrarotstrahler, die so gerichtet sind, daß das Schleifband entweder kurz vor Erreichen der Aufwickelvorrichtung oder jeweils auf der äußeren Bahn auf der Aufwickelvorrichtung in einem bestimmten Abschnitt auf seiner gesamten Breite gleichmäßig bestrahlt wird.

Erfindungsgemäß als Aufheizvorrichtungen einsetzbar ist aber auch ein Ofen insbesondere ein Umluftofen oder eine Kurz- oder Mikrowellenheizvorrichtung, die vom Schleifband durchlaufen werden. Ferner sind auch der Aufwickelvorrichtung vorgeschaltete, beheizte Walzen oder beheizte Förderbänder, über die das Schleifband geführt wird, als der Erfindung entsprechende Aufheizvorrichtungen einzusetzen.

Das in der Aufheizvorrichtung in seiner gesamten Breite auf die gewünschte Temperatur gebrachte Schleifband wird unmittelbar danach auf der Aufwickelvorrichtung zu der Jumbo-Rolle aufgewickelt. Die so erhaltene Jumbo-Rolle hat eine einheitliche Temperatur, die bevorzugt bei oder kurz unter der Härtungstemperatur des duroplastischen Bindemittels liegt. Sie wird umgehend in den Ofen eingebracht und auf eine Temperatur oberhalb der Härtungstemperatur des duroplastischen Bindemittels erhitzt. Durch die erfolgte Vorheizung des Schleifbandes ist zur weiteren Aufheizung der Jumbo-Rolle nur noch eine relativ geringe Energiezuftrhr notwendig. Die Aufheizung erfolgt dadurch schnell und ermöglicht eine Steigerung der Produktion. Trotzdem treten in der Jumbo-Rolle nur geringe Temperaturunterschiede auf, die Aushärtung des duroplastischen Bindemittels erfolgt gleichmäßig und es treten keine unerwünschten Verfärbungseffekte auf.

## Patentansprüche

1. Verfahren zur Herstellung von Schleifmittel auf Unterlage in Form von Jumborollen zumind est folgende Schritte enthaltend:
a) Aufbringung eines Grundbindemittels auf ein Trägermaterial,
b) Aufbringung des Schleifmaterials auf das Grundbindemittel,
c) Aufbringung eines wärmehärtbaren Deckbindemittels auf den getrockneten oder vorgehärteten Verbund aus Schritt b) zur Fertigung des Schleifbandes
d) Aufheizen des Schleifbandes in seiner gesamten Breite auf eine einheitliche Temperatur unmittelbar vor oder direkt an der Aufwickelvorrichtung zur Erzeugung von Jumborollen,
e) Erzeugung der Jumborolle durch Aufwickeln des aufgeheizten und vorgehärteten Schleifbandes an der Aufwickelvorrichtung und unmittelbar daran anschließend
f) Aushärtung der Jumborolle.

2. Verfahren nach Anspruch 1, **dadurch gekennzeichnet, dass** die Aufheizvorrichtung ein Wärmestrahler ist, der das Schleifband vor Erreichen der Aufwickelvorrichtung in seiner gesamten Breite gleichmäßig bestrahlt wird.

3. Verfahren nach einem der vorhergehenden Ansprüche, **dadurch gekennzeichnet, dass** die Aufheizvorrichtung ein Wärmestrahler ist, durch den jeweils ein Abschnitt der äußeren Bahn des Schleifbandes auf der Aufwickelvorrichtung in seiner gesamten Breite bestrahlt wird.

4. Verfahren nach einem der vorhergehenden Ansprüche, **dadurch gekennzeichnet, dass** die Aufheizvorrichtung ein Umluftofen ist, der vom Schleifband durchlaufen wird.

5. Verfahren nach einem der vorhergehenden Ansprüche, **dadurch gekennzeichnet, dass** die Aufheizvorrichtung eine Kurz- oder Mikrowellenheizvorrichtung ist, die vom Schleifband durchlaufen wird.

6. Verfahren nach einem der vorhergehenden Ansprüche, **dadurch gekennzeichnet, dass** die Aufheizvorrichtung eine beheizte Walze ist, über die das Schleifband geführt wird.

7. Verfahren nach einem der vorhergehenden Ansprüche, **dadurch gekennzeichnet, dass** die Aufheiztemperatur nahe oder kurz unterhalb der Härtungstemperatur des wärmehärtbaren Deckbindemittels eingestellt wird.

## Claims

1. Process for producing coated abrasive products in the form of jumbo rolls including at least the steps of:
a) applying a basic binder to a base material,
b) applying the abrasive material to the basic binder,
c) applying a thermosetting top binder to the dried or pre-cured composite from step b) to fabricate the abrasive belt,
d) heating the abrasive belt in its entire width to a uniform temperature immediately before or directly at the winder for producing jumbo rolls,
e) producing the jumbo roll by winding up the heated and pre-cured abrasive belt at the winder and immediately thereafter
f) fully curing the jumbo roll.

2. Process according to Claim 1, **characterized in that** the heating apparatus is a thermal radiant heater which irradiates the abrasive belt uniformly over its entire width before reaching the winder.

3. Process according to any of the preceding claims, **characterized in that** the heating apparatus is a thermal radiant heater which irradiates one section at a time of the outer path of the abrasive belt over its entire width on the winder.

4. Process according to any of the preceding claims, **characterized in that** the heating apparatus is a recirculating oven, through which the abrasive belt passes.

5. Process according to any of the preceding claims, **characterized in that** the heating apparatus is a short-wave or microwave heating apparatus, through which the abrasive belt passes.

6. Process according to any of the preceding claims, **characterized in that** the heating apparatus is a heated roll, over which the abrasive belt is guided.

7. Process according to any of the preceding claims, **characterized in that** the heating temperature is set close to or just below the curing temperature of the thermosetting top binder.

## Revendications

1. Procédé en vue de la fabrication de produits abrasifs sur des subjectiles sous la forme de rouleaux jumbo, lequel procédé comprend au moins les étapes suivantes:
a) la mise en place d'un liant de base sur un matériau subjectile,
b) la mise en place du produit abrasif sur le liant de base,
c) la mise en place d'un liant de recouvrement durcissable à la chaleur sur le produit composite séché ou pré-durci provenant de l'étape b), en vue de la fabrication d'une bande abrasive,
d) le chauffage de la bande abrasive sur toute sa largeur à une température uniforme immédiatement avant ou directement sur le dispositif d'enroulement en vue de la production de rouleaux jumbo,
e) la production du rouleau jumbo par enroulement de la bande abrasive chauffée et pré-durcie sur le dispositif d'enroulement et, immédiatement à la suite,
f) le durcissement du rouleau jumbo.

2. Procédé selon la revendication 1, **caractérisé en ce que** le dispositif de chauffage est un dispositif à rayonnement thermique, qui irradie d'une manière uniforme sur toute sa largeur la bande abrasive avant de parvenir au dispositif d'enroulement.

3. Procédé selon l'une quelconque des revendications précédentes, **caractérisé en ce que** le dispositif de chauffage est un dispositif à rayonnement thermique, grâce auquel on irradie à chaque fois sur toute sa largeur une section de la bande externe de la bande abrasive sur le dispositif d'enroulement.

4. Procédé selon l'une quelconque des revendications précédentes, **caractérisé en ce que** le dispositif de chauffage est un four à circulation d'air, qui est traversé par la bande abrasive.

5. Procédé selon l'une quelconque des revendications précédentes, **caractérisé en ce que** le dispositif de chauffage est un dispositif de chauffage à ondes courtes ou à micro-ondes, qui est traversé par la bande abrasive.

6. Procédé selon l'une quelconque des revendications précédentes, **caractérisé en ce que** le dispositif de chauffage est un rouleau chauffé, sur lequel la bande abrasive est conduite.

7. Procédé selon l'une quelconque des revendications précédentes, **caractérisé en ce que** la température de chauffage est ajustée à proximité ou tout juste en dessous de la température de durcissement du liant de recouvrement durcissable à la chaleur.
